# EUROPÄISCHE PATENTSCHRIFT

(11) **EP 0 040 382 B1**
(45) Veröffentlichungstag und Bekanntmachung des Hinweises auf die Patenterteilung: **08.08.1984**
(21) Anmeldenummer: 81103568.2
(22) Anmeldetag: 11.05.1981
(51) Int. Cl.: H01F 27/32

(54) **Bandwicklung für einen flüssigkeitsisolierten Transformator**
Sheet-wound coil for a transformer filled with a liquid dielectric
Enroulement à conducteur en bande pour transformateur à liquide isolant

(30) Priorität: 21.05.1980 SE 8003782
(43) Veröffentlichungstag der Anmeldung: 25.11.1981
(73) Patentinhaber: ASEA AB, S-721 83 Västeras (SE)
(72) Erfinder: Lundström, Lennart, S-771 00 Ludvika (SE)
(74) Vertreter: Boecker, Joachim, Dr.-Ing.

## Beschreibung

Die Erfindung betrifft eine Bandwicklung für einen flüssigkeitsisolierten Transformator gemäß dem Oberbegriff des Anspruches 1.

Es ist bekannt, die inneren Bereiche einer Bandwicklung eines flüssigkeitsisolierten Transformators oder einer flüssigkeitsisolierten Drossel dadurch zu kühlen, daß die Isolierflüssigkeit durch besondere in der Wicklung angeordnete Kanäle zirkuliert wird. Bei einer bekannten Konstruktion zur Schaffung von Kühlkanälen, die sich von dem einen stirnseitigen Ende der Wicklung zum anderen stirnseitigen Ende der Wicklung erstrecken, werden parallel zur Symmetrieachse der Wicklung im Abstand voneinander Rippen aus Preßspan zwischen zwei benachbarten Windungen der Bandwicklung angeordnet.

Um das Anbringen der Rippen mit einem angemessenen Arbeitsaufwand zu ermöglichen, sind die Rippen dabei zur Bildung einer sogenannten Rippenmatte auf eine Seite eines Preßspanbogens geleimt, wodurch der Preßspanbogen eine an der Wicklung anliegende Wand im Kanal bildet.

Rippen werden auch in Barrierenisolationen aus Preßspanbögen und Öl zwischen Teilen mit unterschiedlichem Potential, wie z. B. zwischen einer Wicklungsspule und einer außerhalb derselben liegenden anderen Wicklungsspule in einem Transformator, verwendet, um in der Barrierenisolation den erforderlichen Abstand zwischen den Preßspanbögen zu schaffen. Als Ersatz für solche Barrierenisolationen hat man für zylindrische Barrierenisolationen die Verwendung kurrugierter (gewellter) Preßspanbögen zusammen mit glatten Preßspanbögen vorgeschlagen, wobei die letztgenannten zwischen den korrugierten Bögen angeordnet sind. Durch die glatten Bögen wird sichergestellt, daß Wellenberge eines kurrugierten Bogens nicht in Wellentäler eines angrenzenden korrugierten Bogens fallen, so daß zwischen den Bögen in Längsrichtung verlaufende Kanäle für das Öl gebildet werden. Korrugierte Preßspanbögen sind zur Bildung von Kühlkanälen in Bandwicklungen nicht geeignet, da sie keine genügende Formfestigkeit haben. Rippen oder alternative Bauteile zur Bildung von Kühlkanälen in einer Bandwicklung müssen nämlich einem hohen Druck standhalten. Dies hängt einerseits damit zusammen, daß das bandförmige Material mit Zugvorspannung gewickelt werden muß, um einen so großen radialen Druck zu erzeugen, daß die Wicklung homogen wird und auch dann kein Spiel aufweist, wenn der Leiter beim Aufwickeln nicht ganz eben ist, und andererseits damit, daß bei Kurzschlüssen große radial gerichtete Kräfte auftreten.

Aus der FR-A-2 369 668 ist ein Isolierband für eine Zylinderwicklung bekannt, wie sie für Schmelztiegel-Induktionsöfen verwendet wird. Bei einer solchen zylindrischen Spule sind die Windungen in Achsrichtung des Zylinders nebeneinander angeordnet. Das Isolierband hat die Aufgabe, benachbarte Windungen gegeneinander zu isolieren und auf Abstand zu halten. Das Isolierband ist in seiner Breite der radialen Breite des Leiters angepaßt und besteht in Längsrichtung aus im Abstand voneinander angeordneten Distanzelementen, die durch Stege miteinander verbunden sind, die senkrecht zur Längsrichtung des Bandes wesentlich dünner als die Distanzelemente sind.

Stege und Distanzelemente bilden ein homogenes Band, welches zusammen mit dem Wikkein der Spule zwischen benachbarten Windungen eingewickelt werden kann. Die durch die Stege geschaffenen radialen Kanäle sorgen zugleich für eine gute Belüftung der Spule. Zur Schaffung von axialen Kühlkanälen bei einer Bandwicklung ist dieses bekannte Band offensichtlich nicht geeignet. Außerdem wird als Material für dieses Band in der FR-A-2 369 668 härtbarer Kunststoff vorgeschlagen, der z. B. zwischen gehärteten Walzen in die gewünschte Form gebracht und anschließend gehärtet werden kann. Ein solcher Kunststoff ist nicht imprägnierbar, so daß dieses Band auch nicht für flüssigkeitsisolierte (Öl) Transformatoren in Betracht kommt. Die Isolierflüssigkeit könnte nicht in die unvermeidlich vorkommenden Hohlräume im Material des Isolierbandes eindringen, so daß das Bandmaterial durch Glimmerscheinungen in den Hohlräumen zerstört werden würde. Ein solches bekanntes Band ist ausschließlich für Trokkenspulen verwendbar, wie sie z. B. bei Schmelztiegel-Induktionsöfen verwendet werden.

Der Erfindung liegt die Aufgabe zugrunde, eine Bandwicklung der eingangs genannten Art zu entwickeln, bei der die Kühlelemente sowohl hinsichtlich ihrer Herstellung als auch ihrer Beschaffenheit den bekannten Kühlelementen überlegen sind.

Zur Lösung dieser Aufgabe wird eine Bandwicklung nach dem Oberbegriff des Anspruches 1 vorgeschlagen, welcher erfindungsgemäß die im kennzeichnenden Teil des Anspruches 1 genannten Merkmale hat.

Durch die Erfindung ist es möglich, die Kühlung einer Bandwicklung durch Verwendung eines Kühlelementes vorzunehmen, welches gegenüber der bekannten Rippenmatte erhebliche Vorteile hat. Das gemäß der Erfindung verwendete Kühlelement bewirkt eine bessere Kühlung, da es einen direkten Kontakt zwischen der Isolierflüssigkeit und der Wicklung ermöglicht, d. h., zwischen Isolierflüssigkeit und Wicklungsmaterial ist keine Preßspanschicht mehr vorhanden. Außerdem ist das Kühlelement billiger als die bekannte Rippenmatte, da bei ihm im Gegensatz zur Rippenmatte, bei der die Rippen manuell auf den Preßspanbogen geklebt werden müssen, maschinelle und kontinuierliche Herstellungsverfahren möglich sind. Ein weiterer Vorteil besteht darin, daß bei dem Kühlelement nach der Erfindung im Gegensatz zur Rippenmatte kein Leim verwendet wird, dessen Anwesenheit die dielektrische Festigkeit verschlechtern kann. Außerdem hat das neue Kühlelement im Gegensatz zu korrugierten Bögen eine ausreichende Formfestigkeit.

Das Kühlelement besteht aus einer Preßspanscheibe, bei der auf beiden Seiten, zum Beispiel durch Fräsen, Nuten eingearbeitet sind, wobei das verbleibende Material an den Seiten der Nuten die Distanzelemente bildet und das verbleibende Material am Boden der Nuten die Verbindungsstücke bildet. Ein solches Kühlelement kann auf einfache Weise hergestellt werden, beispielsweise dadurch, daß die Preßspanscheibe an mehreren an ihrer Unterseite und mehreren an ihrer Oberseite angebrachten parallelen Sägeblättern vorbeigeführt wird. Der beim Sägen anfallende Abfall kann zur Herstellung neuer Preßspanscheiben verwendet werden.

Das Band der Bandwicklung besteht aus einem schichtförmigen elektrischen Leitermaterial und wenigstens auf einer Seite dieses Leitermaterials angebrachtem schichtförmigem Isoliermaterial. Bei dem Leitermaterial handelt es sich vorzugsweise um eine Metallfolie, wie z. B. einer Aluminium- oder Kupferfolie, die bei Starkstromtransformatoren (Leistungstransformatoren) normalerweise eine zwischen 5 und 3000 _{I}Lm liegende Dicke hat. Das Isoliermaterial ist vorzugsweise ein Film aus Polymer, der eine Dauertemperatur von wenigstens 90° C verträgt. Als Beispiel für geeignete Polymere für den Film können u. a. Polyäthylenglykolterephtalat, Polykarbonat und Polyimid genannt werden. Eine geeignete Dicke des Films liegt zwischen 5-200 wm, vorzugsweise zwischen 10-100 µm.

Anhand der in den Figuren gezeigten Ausführungsbeispiele soll die Erfindung näher erläutert werden. Es zeigt
Fig. 1 ein Ausführungsbeispiel eines Kühlelementes für eine Bandwicklung gemäß der Erfindung im Schnitt senkrecht zur Längsachse der Bandwicklung, für die das Kühlelement bestimmt ist,
Fig. schematisch eine Vorrichtung zur Herstellung des Kühlelementes gemäß Fig. 1,
Fig. 3 einen Querschnitt durch einen Schenkel eines Transformators mit zwei Bandwicklungen gemäß der Erfindung,
Fig. 4 den Transformatorschenkel gemäß Fig. 3 in seitlicher Schnittdarstellung einschließlich der an den Schenkeln sich anschließenden Jochteile,
Fig. 5 im größeren Maßstab einen Schnitt durch einen Teil einer der Wicklungen gemäß Fig. 3 und 4 senkrecht zur Längsachse der Bandwicklung.

Das Kühlelement 10 nach Fig. 1, das in einem Schnitt senkrecht zur Längsrichtung gezeigt wird, besteht aus Distanzelementen 11, die sich entlang der gesamten Länge des Kühlelementes erstrecken, sowie zwischen den Distanzelementen 11 angeordneten Verbindungsstücken 12, die sich ebenfalls entlang der gesamten Länge des Kühlelementes erstrecken. Die Höhe h der Distanzelemente beträgt zweckmäßig 1-10 mm und vorzugsweise 2-6 mm. Der Abstand d zwischen benachbarten Distanzelementen beträgt zweckmäßig 1-10 mm und vorzugsweise 2-6 mm. Die Dicke t der Verbindungsstücke beträgt zweckmäßig 0,05-5 mm und vorzugsweise 0,1-3 mm, jedoch höchstens 90% der Höhe h der Distanzelemente.

Die Herstellung eines Kühlelementes nach Fig. 1 erfolgt nach der in Fig. 2 angedeuteten Weise, wobei das Kühlelement aus Preßspan besteht. Eine Preßspanplatte 13 wird zwischen Stützrollen 14 an mehreren auf der Oberseite der Preßspanplatte angeordneten parallelen Sägeblättern 15 vorbeigeführt, welche die in Fig. 1 mit 16 bezeichneten Nuten in die Platten einarbeiten. Entsprechend werden an der Unterseite der Preßspanscheibe durch die parallel angeordneten Sägeblätter 17 die in Fig. 1 mit 18 bezeichneten Nuten in die Preßspanplatte eingearbeitet. Das seitlich der Nuten stehenbleibende Material auf der Ober- und Unterseite der Preßspanscheibe bildet die Distanzelemente 11, während das verbleibende Material am Boden der Nuten die Verbindungsstücke 12 bildet, von denen in Fig. 2 eines gestrichelt dargestellt ist.

Die Fig. 3 und 4 zeigen einen Schenkel 19a sowie das obere und untere Joch 19b und 19c des Eisenkerns eines Starkstromtransformators. Auf dem Schenkel 19a sitzt die als Niederspannungswicklung ausgebildete Innenwicklung 21, die von der als Hochspannungswicklung ausgebildeten Außenwicklung 22 umgeben ist. Beide Wicklungen sind als Bandwicklungen aufgebaut. Die beiden Wicklungen sind koaxial angeordnet, und zwischen ihnen wird ein zylinderringförmiger Raum gebildet, in dem Rippen 23 aus Preßspan, Bakelit oder glasfaserarmiertem Polyester parallel zur Längsachse der Wicklungen angebracht sind. Die Innenwicklung ist auf einen Formzylinder 24 gewickelt. In der Innenwicklung sind zwei Kühlelemente 25 und 26 und in der Außenwicklung zwei Kühlelemente 27 und 28 gemäß der Erfindung angeordnet. Diese Kühlelemente sind alle von gleicher Art, weshalb nur eines von ihnen, das mit 25 bezeichnet ist, in größerem Maßstab in Fig. 5 zusammen mit den unmittelbar umgebenden Teilen der Wicklung 21 dargestellt ist.

Die Wicklung 21 ist (Fig. 5) aus mehreren Windungen eines Bandes aufgebaut, das aus einer Metallfolie 30 und einem Isolierfilm 31 besteht. Zwischen zwei aufeinander folgenden Windungen des Bandes ist ein Kühlelement 10 der in den Fig. 1 und 2 gezeigten Art angeordnet, wobei die Distanzelemente 11 und die Verbindungsstücke 12 parallel zur Achse der Wicklung verlaufen und sich über die gesamte axiale Länge der Wicklung erstrecken. Die Distanzelemente haben in dem Ausführungsbeispiel eine Höhe h von 4 mm und eine Breite b von 3 mm, und der Abstand d zwischen ihnen beträgt 4 mm. Die Dicke t der Verbindungsstücke beträgt 0,2 mm. Wie aus der Figur hervorgeht, halten die Distanzelemente die ihnen benachbarten Windungen des Bandes in der Wicklung auf Abstand, so daß Kanäle 32 und 33 gebildet werden. lsolierflüssigkeit, wie z. B. Transformatorenöl, wird durch diese Kanäle in der Wicklung 21 (und entsprechend in der Wicklung 22) geleitet. Die Isolierflüssigkeit wird von einer an einer Stirnfläche 35 der Wicklung angeordneten ringförmigen Flüssigkeitszufuhrvorrichtung 34 zu der anderen Stirnfläche 36 der Wicklung geleitet (Fig. 4). Dadurch, daß die Verbindungsstücke 12 einen Abstand von der (gedachten) Ebene haben, in der diejenigen Flächen der Distanzelemente 11 liegen, die auf das Band der Wicklung gerichtet sind und an diesem Band anliegen, kommt die Isolierflüssigkeit in den Kanälen 32 und 33 in direkten Kontakt mit dem Band der Wicklung, d. h. zwischen diesem Band und der Isolierflüssigkeit ist keine Preßspanschicht vorhanden. Hierdurch wird eine außerordentlich wirksame Kühlung der Wicklung erreicht. Die Strömung der Isolierflüssigkeit kann durch eine Pumpe erzwungen werden, die in einem Strömungskreis angeordnet ist, zu dem außerdem die Zuführvorrichtung 34, die Kühlkanäle 32 und 33 in den Wicklungen und der Raum 37 außerhalb der Wicklungen im Transformatorkessel gehören. Die Distanzelemente 11 mit den Verbindungsstücken 12 können auch in anderer Weise, beispielsweise spiralförmig zwischen den Bandwindungen von einer Stirnfläche 35 zur anderen Stirnfläche 36 verlaufend, angeordnet sein. Ferner brauchen sich die Verbindungsstücke 12 nur längs eines Teils der Länge der Distanzelemente zu erstrecken; sie können beispielsweise aus kurzen Stücken bestehen, zwischen denen Lükken frei von Distanzelementmaterial liegen. Hierdurch werden Verbindungen zwischen den Kanälen 32 und 33 geschaffen. Ferner können die Distanzelemente 11 mit querverlaufenden Kerben, Löchern oder sonstigen Ausnehmungen versehen sein, über die eine Verbindung zwischen in tangentialer Richtung der Wicklung benachbarten Kanälen 32 und/oder Kanälen 33 zustande kommt. Das Kühlelement braucht auch nicht aus einer einzigen integralen Einheit zu bestehen, die sich von dem einem stirnseitigen Ende der Wicklung zum anderen erstreckt. Vielmehr kann das Kühlelement aus mehreren in Achsrichtung der Wicklung kürzeren Teilen bestehen, die in Achsrichtung der Wicklung hintereinander angeordnet sind. Das Kühlelement braucht auch nicht in Wicklungsrichtung des Bandes (Umfangsrichtung) als ein einziges integrales Teil ausgebildet zu sein, sondern es kann aus mehreren in der genannten Richtung hintereinander angeordneten Teilen bestehen.

Das Kühlelement braucht auch nicht zwischen zwei benachbarten Windungen der Bandwicklung angeordnet zu werden. Vielmehr kann das Kühlelement nach der Erfindung auch innerhalb der innersten Windung einer Bandwicklung angeordnet werden, z. B. zwischen dem Formzylinder 24 und der Wicklung 21, und/oder außerhalb der äußersten Windung einer Bandwicklung angeordnet werden, z. B. zwischen der Wicklung 21 und den Rippen 23.

## Patentansprüche

Bandwicklung (21,22) für einen flüssigkeitsisolierten Transformator oder eine flüssigkeitsisolierte Drossel mit mindestens einem Kühlelement (10, 25, 26, 27, 28), das zwischen zwei aufeinander folgenden Windungen oder Teilen solcher Windungen des Wicklungsbandes (30, 31) oder innerhalb der innersten Windung des Wicklungsbandes oder außerhalb der äußersten Windung des Wicklungsbandes angeordnet ist, welches Kühlelement miteinander verbundene, langgestreckte, parallele und mit seitlichem Abstand voneinander angeordnete Distanzelemente (11) enthält, welche die beiden Windungen oder die Teile der beiden Windungen des Bandes auf Abstand voneinander halten zur Bildung von Kanälen (32, 33) zwischen den beiden Windungen, oder welche Kühlelemente Kanäle innerhalb der innersten Windung des Bandes bilden, oder welche Kühlelemente Kanäle außerhalb der äußersten Windung des Bandes bilden, jeweils zum Transport von Isolierflüssigkeit von der einen Stirnseite der Bandwicklung zu ihrer anderen Stirnseite, wobei die Distanzelemente (11) in seitlicher Richtung durch Verbindungsstücke (12) miteinander verbunden sind, die mit Abstand von den gedachten Ebenen angeordnet sind, in welchen die auf das Band gerichtete Flächen der Distanzelemente (11) liegen, dadurch gekennzeichnet, daß das Kühlelement (10) aus einer Preßspanplatte (13) besteht, in der auf beiden Seiten Nuten (16,18) eingearbeitet sind, wobei das verbliebene Material an den Seiten der Nuten die Distanzelemente (11) und das verbliebene Material am Boden der Nuten die Verbindungsstücke (12) bilden.

## Claims

Sheet-wound coil (21, 22) for a transformer with an isulating liquied or a reactor with an insulating liquid with at least one cooling element (10, 25, 26, 27, 28) disposed between two consecutive turns or sections of such two turns of the coil sheet (30, 31) or within the innermost turn of the coil sheet or outside the outermost turn of the coil sheet, which cooling element comprises elongated parallel spacers (11), being connected with one another and being laterally spaced apart from one another and keeping apart said two turns or sections of said two turns of the sheet to form channels (32, 33) between the two turns, or which cooling elements form channels within the innermost turn of the sheet, or which cooling elements form channels outside the outermost turn of the sheet, all these channels being provided to conduct insulating liquid from one endface of the sheet-wound coil to its other endface, whereby the spacers (11) are laterally joined by connecting means (12) each connecting means being spaced from the mathematical planes in which the sheet-confronting faces of the spacers (11) are located, characterized in that the cooling element (10) consists of a plate of pressboard (13), in which grooves (16, 18) are provided from both sides, so that the material remaining at the sides of the grooves constitutes the spacers (11) and the material remaining at the bottom of the grooves constitutes said connecting means (12).

## Revendications

Enroulement en bande (21, 22) pour un transformateur à isolation par liquide ou pour une bobine de réactance à isolation par un liquide, avec au moins un élément de refroidissement (10, 25, 26, 27, 28), qui est disposé entre deux spires^{F}successives ou entre des parties de telles spires de la bande d'enroulement (30, 31) ou à l'intérieur de la spire la plus intérieure de la bande d'enroulement ou à l'extérieur de la spire la plus extérieure de la bande d'enroulement, lequel élément de refroidissement comporte des éléments d'entretoise (11) reliés entre eux, allongés, paral- léles et disposés à une distance latérale entre eux, lesquels éléments d'entretoise maintiennent à distance entre elles les deux spires ou les parties de deux spires de la bande en vue de former des canaux (32, 33) entre les deux spires, ou lesdits éléments de refroidissement forment des canaux à l'intérieur de la spire la plus intérieure de la bande ou lesdits éléments de refroidissement formet des canaux à l'intérieur de la spire la plus extérieure de la bande, respectivement pour le transport du liquide isolant du côté frontal de l'enroulement en bande à son autre côté frontal, étant noté que les éléments d'entretoise (11) sont reliés entre eux, dans la direction latérale, par des pièces de liaison (12) qui sont disposées à distance des plans imaginaires dans lesquels se situent les surfaces des éléments d'entretoise (11) qui sont dirigés sur la bande, caractérisé par le fait que l'élément de refroidissement (10) est constitué par une plaque de presspahn (13) dans les deux côtés de laquelle sont ménagées des gorges (16, 18), le matériau qui subsiste formant, sur les côtés des gorges, les éléments d'entretoise (11), alors que le matériau qui subsiste dans le fond des gorges forme les pièces de liaison (12).
